# EUROPÄISCHE PATENTANMELDUNG

(11) **EP 3 336 313 A1**
(43) Veröffentlichungstag der Anmeldung: **20.06.2018**
(21) Anmeldenummer: 17208073.1
(22) Anmeldetag: 18.12.2017
(51) Int. Cl.: F01D 5/18, F01D 5/30, F01D 5/08, F01D 11/00

(54) **TURBINEN-LAUFSCHAUFELANORDNUNG FÜR EINE GASTURBINE UND VERFAHREN ZUM BEREITSTELLEN VON DICHTLUFT IN EINER TURBINEN-LAUFSCHAUFELANORDNUNG**

(30) Priorität: 19.12.2016 DE 102016124806
(71) Anmelder: Rolls-Royce Deutschland Ltd & Co KG, 15827 Blankenfelde-Mahlow (DE)
(72) Erfinder: FRIEDRICH, Michael, 14548 Schwielowsee (DE); SCHREWE, Sebastian, 12167 Berlin (DE)
(74) Vertreter: Müller, Wolfram Hubertus

(57) **Zusammenfassung**

Die Erfindung betrifft eine Turbinen-Laufschaufelanordnung (50) für eine Gasturbine, die eine Turbinenscheibe (51) und einen Turbinen-Laufschaufelkranz aufweist, der eine Mehrzahl von Laufschaufeln (52) umfasst. Die Turbinenscheibe (51) weist Scheibenkanäle (53) zur Bereitstellung von Luft aufweist, wobei ein Scheibenkanal (53) jeweils im Bereich einer Schaufelfußaufnahme (57) in einer Austrittsöffnung (530) endet. Die Laufschaufeln (52) weisen Kühlluftkanäle zum Kühlen der Laufschaufeln (52) auf. Im Schaufelfuß (521) oder zwischen dem Schaufelfuß (521) und der Schaufelfußaufnahme (57) ist ein Luftkanal (55, 551-553) ausgebildet, über den Dichtluft austritt, die aus dem Scheibenkanal (53) gespeist wird. Es ist vorgesehen, dass der Schaufelfuß (521) eine Umlenkvorrichtung (3, 31-39, 45) aufweist, die dazu vorgesehen und ausgebildet ist Luft, die aus dem Scheibenkanal (53) austritt, teilweise in Richtung des Luftkanals (55, 551-553) umzulenken. Die Erfindung betrifft des Weiteren ein Verfahren zum Bereitstellen von Dichtluft in einer Turbinen-Laufschaufelanordnung.

## Beschreibung

Die Erfindung betrifft eine Turbinen-Laufschaufelanordnung gemäß dem Oberbegriff des Patentanspruchs 1 und ein Verfahren zum Bereitstellen von Dichtluft in einer Turbinen-Laufschaufelanordnung.

Es ist bekannt, die Turbinen-Laufschaufeln einer Gasturbine zu kühlen. Zur Kühlung der Turbinen-Laufschaufeln weisen diese interne Kühlluftkanäle auf, die mit Luft beaufschlagt werden, die über einen Scheibenkanal in der Turbinenscheibe bereitgestellt wird. Die Scheibenkanäle enden dabei an den Schaufelfußaufnahmen der Turbinenscheibe, die die Schaufelfüße der Turbinen-Laufschaufeln aufnehmen. Ein Teil der aus einem Scheibenkanal austretenden Luft entweicht dabei als Leckageströmung durch einen Spalt, der zwischen Schaufelfuß und Schaufelfußaufnahme ausgebildet ist und der sich in axialer Richtung erstreckt. Die durch den Spalt als Leckageströmung entweichende Luft wird als Dichtluft bezeichnet, da über dem Spalt ein treibendes Druckverhältnis vorliegt und die Luft zum Abdichten verwendet werden kann. Die aus einem Scheibenkanal austretende Luft wird somit als Kühlluft bezeichnet, sofern sie Kühlzwecken dient und als Dichtluft bezeichnet, sofern sie als Leckageströmung entweicht, wobei Dichtluft generell auch zum Kühlen verschiedener Komponenten verwendet werden kann.

Bei ungünstigen Betriebsbedingungen oder Bauteiltoleranzen besteht die Gefahr, dass sich das treibende Druckverhältnis über den Spalt zwischen Schaufelfuß und Schaufelfußaufnahme reduziert und zu einem Umdrehen der Leckageströmung führt. Da diese Leckageströmung auch einen Anteil der Dichtluft darstellt, welche gegen Heißluft aus dem Hauptströmungskanal der Gasturbine abdichtet, die unmittelbar hinter der Brennkammer sehr hohe Temperaturen aufweist, besteht die Gefahr, dass solche Heißluft vor die Turbinenscheibe strömt und weiter über den genannten Spalt in die Turbinen-Laufschaufel eindringt und die Scheibe beschädigt.

Aus der US 4,505,640 A ist eine Turbinen-Laufschaufelanordnung bekannt, bei der der zwischen Schaufelfuß und Schaufelfußaufnahme ausgebildete Spalt mittels einer Dichtung abgedichtet wird, um die Leckageströmung zu minimieren.

Der vorliegenden Erfindung liegt die Aufgabe zu Grunde, eine Turbinen-Laufschaufelanordnung und ein Verfahren zum Bereitstellen von Dichtluft bereitzustellen, die Luftkanäle, die im Schaufelfuß oder zwischen dem Schaufelfuß und der Schaufelfußaufnahme ausgebildet sind, sicher gegen Heißluft schützen.

Diese Aufgabe wird erfindungsgemäß durch eine Turbinen-Laufschaufelanordnung mit den Merkmalen des Anspruchs 1 und durch ein Verfahren mit den Merkmalen des Anspruchs 14 gelöst. Ausgestaltungen der Erfindung sind in den abhängigen Ansprüchen angegeben.

Danach geht die vorliegende Erfindung von einer Turbinen-Laufschaufelanordnung aus, die eine Turbinenscheibe und einen Turbinen-Laufschaufelkranz umfasst. Die Turbinenscheibe ist um eine Maschinenachse der Gasturbine drehbar und weist an ihrem Umfang eine Mehrzahl von Schaufelfußaufnahmen auf. Der Turbinen-Laufschaufelkranz umfasst eine Mehrzahl von Laufschaufeln, die jeweils einen Schaufelfuß umfassen und die am Umfang der Turbinenscheibe befestigt sind, indem die Schaufelfüße in den Schaufelfußaufnahmen angeordnet sind. Die Turbinenscheibe umfasst Scheibenkanäle, die der Bereitstellung von Luft dienen und die mit einer radialen Richtungskomponente verlaufen. Ein Scheibenkanal endet jeweils im Bereich einer Schaufelfußaufnahme in einer Austrittsöffnung. Die Laufschaufeln weisen Kühlluftkanäle zum Kühlen der Laufschaufeln auf. Die Scheibenkanäle der Turbinenscheibe und die Kühlluftkanäle der Laufschaufeln sind derart ausgebildet und angeordnet, dass im Betrieb Luft über die Scheibenkanäle der Turbinenscheibe den Kühlluftkanälen der Laufschaufeln zugeführt wird. Die aus einem Scheibenkanal austretende Luft weist dabei eine radiale Richtungskomponente auf.

Die Laufschaufeln der betrachteten Turbinen-Laufschaufelanordnung umfassen des Weiteren im Schaufelfuß oder zwischen dem Schaufelfuß und der Schaufelfußaufnahme jeweils mindestens einen Luftkanal, über den Dichtluft austritt, die aus dem Scheibenkanal gespeist wird. Über den Luftkanal wird Dichtluft, die aus dem Scheibenkanal austritt, vom Schaufelfuß weggeleitet.

Die vorliegende Erfindung sieht vor, dass der Schaufelfuß eine Umlenkvorrichtung aufweist, die dazu vorgesehen und ausgebildet ist Luft, die aus dem Scheibenkanal austritt, teilweise in Richtung des Luftkanals umzulenken. Durch die gezielte Umlenkung der aus dem Scheibenkanal austretenden Luft durch die hierzu vorgesehene Umlenkvorrichtung bleibt ein Teil des dynamischen Druckanteils der aus dem Scheibenkanal austretenden Luft erhalten und wird das treibende Druckverhältnis über dem Luftkanal somit erhöht.

Die vorliegende Erfindung beruht auf der Erkenntnis, dass durch Bereitstellung einer im oder am Schaufelfuß angeordneten Umlenkvorrichtung der dynamische Druck der Luftströmung erhalten bleibt, was zu einer Erhöhung des Totaldrucks führt. Eine solche Druckerhöhung ist mit mehreren Vorteilen verbunden. Ein erster Vorteil besteht darin, dass aufgrund des erhöhten Drucks die Gefahr gebannt ist, dass bei ungünstigen Betriebszuständen Heißgas aus dem Hauptströmungskanal durch den Luftkanal in die Laufschaufel strömen bzw. eine Strömungsumkehr im Luftkanal stattfindet. Die Gefahr einer Schädigung der Laufschaufeln durch Heißgas wird dadurch beseitigt.

Ein weiterer Vorteil besteht darin, dass die Dichtluft, die mit erhöhtem Totaldruckverhältnis über den Luftkanal strömt, dazu genutzt werden kann, zuverlässig weitere Funktionen in der Gasturbine zu erfüllen. Eine solche Funktion besteht beispielsweise darin, die aus dem Luftkanal ausströmende Luft zur Dichtung einzusetzen. Insbesondere kann vorgesehen sein, mit dieser Luft Dichtungen zu beaufschlagen, die im Randbereich des Hauptströmungskanals der Gasturbine zwischen der rotierenden Turbinen-Laufschaufelanordnung und angrenzenden, nichtrotierenden Strukturen, insbesondere einem angrenzenden Turbinen-Leitschaufelkranz ausgebildet sind (sogenannte "rim seals" bzw. Radseitenraumdichtungen). Eine weitere Funktion, die mittels des erhöhten Totaldrucks realisiert werden kann, besteht in der gezielten Nutzung dieser Luft zur Realisierung oder Unterstützung einer sogenannten Microturbine. Das Konzept einer Microturbine ist in der EP 1 004 748 B1 beschrieben, auf die insofern Bezug genommen wird.

Ein weiterer, mit der Erfindung verbundener Vorteil besteht darin, dass aufgrund der durch die Umlenkvorrichtung bereitgestellten Erhöhung des Totaldrucks im Luftkanal der Durchmesser der in der Turbinenscheibe ausgebildeten Scheibenkanäle reduziert werden kann. Denn ein ausreichender Druckaufbau kann aufgrund der Erfindung auch bei vergleichsweise kleinen Scheibenkanälen bereitgestellt werden. Durch Reduzierung des Durchmessers stiege ohne die vorliegende Erfindung der Druckverlust (Expansionsverlust) beim Übergang in den Hohlraum innerhalb des Schaufelfußes. Dies kann durch die Erfindung kompensiert werden, was eine Reduzierung des Scheibenkanaldurchmessers erlaubt, wodurch Spannungsspitzen reduziert und somit die Stabilität der Turbinenscheibe erhöht wird.

Bei dem Luftkanal, in den mittels der Umlenkvorrichtung Kühlluft umgelenkt wird, handelt es sich beispielsweise um den Spalt, der sich zwischen der Schaufelfußaufnahme und dem darin angeordneten Schaufelfuß in axialer Richtung erstreckt. Die Umlenkvorrichtung ist dabei an der Unterseite des Schaufelfußes angeordnet. Aus der Austrittsöffnung dem Scheibenkanal austretende Luft wird somit mittels der Umlenkvorrichtung an der Unterseite des Schaufelfußes umgelenkt und in der durch den Spalt zwischen Schaufelfuß und Schaufelaufnahme gebildeten Luftkanal mit ausreichendem dynamischen Druck transportiert.

Jedoch wird darauf hingewiesen, dass der Luftkanal auch in anderer Weise als durch den Spalt zwischen Schaufelfuß und Schaufelaufnahme ausgebildet sein kann. Beispielsweise kann vorgesehen sein, dass der Schaufelfuß einen Hohlraum ausbildet, in den zumindest ein Teil der Luft strömt, bevor sie als Kühlluft in die Kühlluftkanäle der Laufschaufel geleitet wird. Dabei kann vorgesehen sein, dass sich ein oder mehrere Luftkanäle im Schaufelfuß von einem solchen Schaufelfußhohlraum zu einer an der Vorderkante oder an der Hinterkante des Schaufelfußes ausgebildeten Öffnung erstrecken. Über den radialen Abstand der Öffnung von der Unterseite des Schaufelfußes und deren Ausrichtung kann dabei die Ausrichtung der Strömung in dem Luftkanal eingestellt werden.

Gemäß einer Ausgestaltung der Erfindung ist vorgesehen, dass die Umlenkvorrichtung die Austrittsöffnung des Scheibenkanals teilweise überdeckt. Der Begriff der Überdeckung bezieht sich dabei auf eine Ansicht von oben (entgegen der radialen Richtung) auf die Austrittsöffnung. Durch eine teilweise Überdeckung der Austrittsöffnung kann in besonders effektiver Weise eine gezielte Umlenkung der aus dem Scheibenkanal austretenden Luft erfolgen. Insbesondere kann vorgesehen sein, dass die Umlenkvorrichtung in einer Ansicht von oben auf die Austrittsöffnung diese entlang genau einer Begrenzungslinie teilweise überdeckt.

Für die gemäß der Erfindung vorgesehene gezielte Umlenkung der aus dem Scheibenkanal austretenden Luft ist es allerdings nicht zwingend erforderlich, dass die Umlenkvorrichtung die Austrittsöffnung des Scheibenkanals teilweise überdeckt. Für die vorgesehene Umlenkung der Luft ist es lediglich erforderlich, dass die Umlenkvorrichtung von der aus dem Scheibenkanal austretenden Luft erfasst wird. Dies ist neben dem Fall der Überdeckung auch der Fall, wenn der aus dem Scheibenkanal austretende Luftstrom divergent ist und aufgrund seiner Aufweitung teilweise gegen die Umlenkvorrichtung strömt. Dabei gilt, dass der aus dem Scheibenkanal austretende Luftstrom sich mit zunehmendem Abstand von der Austrittsöffnung aufweitet.

Eine Ausgestaltung der Erfindung sieht vor, dass die Umlenkvorrichtung derart angeordnet und ausgebildet ist, dass Luft aus dem Scheibenkanal in Richtung der Vorderkante des Schaufelfußes in den Luftkanal umgelenkt wird. Die Umlenkung erfolgt somit stromaufwärts bezogen auf die Strömungsrichtung im Hauptströmungskanal. Alternativ kann vorgesehen sein, dass Dichtluft in Richtung der Hinterkante des Schaufelfußes, d.h. stromabwärts bezogen auf die Strömungsrichtung im Hauptströmungskanal der Gasturbine in den Luftkanal umgelenkt wird. In letzterem Fall wird die Dichtluft beispielsweise genutzt, Komponenten zu kühlen oder abzudichten, die in axialer Richtung hinter der Turbinen-Laufschaufelanordnung angeordnet sind. Auch kann grundsätzlich vorgesehen sein, dass die Laufschaufel mehrere Umlenkvorrichtungen aufweist, die Dichtluft in unterschiedliche Luftkanäle umleiten und beispielsweise eine Umleitung zum einen in Richtung der Vorderkante und zum anderen in Richtung der Hinterkante des Schaufelfußes vornehmen.

Eine weitere Ausgestaltung der Erfindung sieht vor, dass die Umlenkvorrichtung den Anfangsbereich des jeweiligen Luftkanals ausbildet. Sie bildet dabei die radial äußere Begrenzung des Luftkanals und geht glatt in den Luftkanal über. Alternativ beginnt der Luftkanal erst in Abstand zu der Umlenkvorrichtung, für welchen Fall die Umlenkvorrichtung Luft in Richtung des Luftkanals leitet, ohne bereits Bestandteil des Luftkanals zu sein.

Die Umlenkvorrichtung kann grundsätzlich eine Vielzahl von geometrischen Formen und strukturellen Ausgestaltungen aufweisen. Beispielsweise kann die Umlenkvorrichtung eine plane Fläche ausbilden, an der Luft umgelenkt wird. Im einfachsten Fall handelt es sich bei der Umlenkvorrichtung um ein planes Blech, das die Austrittsöffnung des Scheibenkanals teilweise überdeckt und hierdurch Luft, die aus dem Scheibenkanal austritt, in den Luftkanal lenkt und dabei das Totaldruckverhältnis über die Passage erhöht. Allerdings ist bei dieser einfachsten Ausgestaltung der an der ebenen Fläche auftretende dynamische Druckverlust relativ groß, wodurch ein vergleichsweise geringer Effekt erzielt wird.

Eine alternative Ausgestaltung sieht vor, dass die Umlenkvorrichtung zumindest in dem Bereich, der von der aus dem Scheibenkanal austretenden Luft erfasst wird, eine konkave Fläche ausbildet, die konkav zum Scheibenkanal bzw. zu der aus dieser austretenden Luftströmung verläuft. Dabei kann vorgesehen sein, dass die konkave Fläche glatt in den Luftkanal übergeht. Die Ausbildung der Umlenkvorrichtung mit einer konkav zum Scheibenkanal hin geformten Fläche ermöglicht, die aus dem Scheibenkanal austretende Luftströmung verlustarm, unter Vermeidung senkrecht zur Strömungsrichtung angeordneter Prallkörper, in den Luftkanal umzulenken. Hierdurch kann ein großer Teil des dynamischen Drucks rückgewonnen und somit das treibende Druckverhältnis über den Luftkanal deutlich erhöht werden. Sofern die Umlenkvorrichtung die Austrittsöffnung des Scheibenkanals teilweise überdeckt, bildet die Umlenkvorrichtung gemäß einer Ausführungsvariante zumindest in dem Bereich, der die Austrittsöffnung des Scheibenkanals teilweise überdeckt, eine konkave Fläche aus, die konkav zum Scheibenkanal bzw. zu der aus dieser austretenden Luftströmung verläuft.

Um die auftretenden dynamischen Druckverluste bei der Umlenkung der Dichtluft gering zu halten, können gemäß einem Ausführungsbeispiel der Erfindung eine Umlenkvorrichtung und ein Luftkanal vorgesehen sein, die Breiten und Krümmungsradien derart realisieren, dass die Beziehung r_m / w > 1 erfüllt ist, wobei w die mittlere Breite des Luftkanals im Bereich der Umlenkvorrichtung und r_m der Mittelwert von einem ersten, äußeren Krümmungsradius r_o und einem zweiten, inneren Krümmungsradius r_i ist, wobei der erste Krümmungsradius r_o der Krümmungsradius der konkaven Fläche der Umlenkvorrichtung und der zweite Krümmungsradius r_i der Radius im Übergang von dem Scheibenkanal zur Vorderkante der Schaufelfußaufnahme darstellt.

Eine Ausgestaltung der Erfindung sieht vor, dass die Umlenkvorrichtung durch ein nasenförmiges Bauteil gebildet ist. Dessen Ende ist dem Scheibenkanal bzw. der Austrittsöffnung zugewandt. Dabei kann vorgesehen sein, dass das Ende des nasenförmigen Bauteils die Austrittsöffnung des Scheibenkanals teilweise überdeckt. "Nasenförmig" bedeutet dabei, dass das nasenförmige Bauteil in Umfangsrichtung der Turbinenscheibe nicht oder nur geringfügig breiter ist als die Austrittsöffnung des Scheibenkanals.

Eine weitere Ausgestaltung sieht vor, dass die Umlenkvorrichtung in einer Ansicht von oben auf die Austrittsöffnung (d.h. auf eine Ebene normal zur radialen Richtung) diese entlang einer geraden Begrenzungslinie teilweise überdeckt. In alternativen Ausgestaltungen ist diese Begrenzungslinie konkav oder konvex zur Austrittsöffnung hin ausgebildet. Die Begrenzungslinie kann dabei beispielsweise kreisförmig, elliptisch, parabelförmig oder hyperbolisch ausgebildet sein.

Gemäß einer Ausgestaltung der Erfindung beträgt die Überdeckung der Austrittsöffnung des Scheibenkanals in einer Ansicht von oben auf die Austrittsöffnung mindestens 10 % der Gesamtquerschnittsfläche der Austrittsöffnung. Insbesondere kann die Überdeckung im Bereich zwischen 10 % und 25 %, insbesondere im Bereich zwischen 15 % und 20 % der Gesamtquerschnittsfläche der Austrittsöffnung liegen. Der Grad der Überdeckung ist dabei dahingehend zu optimieren, dass einerseits ein ausreichender Totaldruck im Luftkanal bereitgestellt und andererseits die Kühlluftversorgung der Schaufelkanäle und damit die Kühlung der Laufschaufeln nicht beeinträchtigt wird.

In einer weiteren Ausgestaltung der Erfindung kann vorgesehen sein, dass der Luftkanal in seinem Endabschnitt, d.h. in dem Abschnitt, der sich an die Öffnung des Luftkanals im Bereich der Vorderkante oder Hinterkante des Schaufelfußes anschließt, winklig zur axialen Richtung der Gasturbine ausgerichtet ist. Hierdurch wird erreicht, dass Dichtluft unter einem Winkel in die Kavität, die an die Laufschaufel angrenzt, geleitet wird. Dabei wird der Strömung Arbeit entnommen, wodurch die Laufschaufeln zusätzlich beschleunigt werden. Dabei kann vorgesehen sein, dass die Luftkanäle zu ihrem Ausgang hin als Düse ausgebildet sind. Eine solche Ausgestaltung wird auch als Microturbine bezeichnet und ist in der EP 1 004 748 B1 im Einzelnen beschrieben.

Durch die Bereitstellung eines ausreichenden dynamischen Drucks im Luftkanal aufgrund der erfindungsgemäßen Umlenkung der Luft ist es dabei möglich, eine solche Rotorbeschleunigung auch bei Kühlluftpassagen zu erreichen, die sich zur Vorderkante des Schaufelfußes erstrecken.

Die Umlenkvorrichtung kann ein integraler Bestandteil des Schaufelfußes sein. Beispielsweise wird sie durch ein Bauteil realisiert, das zusammen mit dem Schaufelfuß als Gussteil oder durch spanende Verfahren hergestellt ist. Alternativ kann die Umlenkvorrichtung ein gesondert hergestelltes Bauteil sein, dass nach Herstellung des Schaufelfußes mit der Unterseite des Schaufelfußes verbunden wird. In dieser Ausgestaltung kann die Umlenkvorrichtung als Nachrüstvorrichtung für bereits hergestellte Turbinen-Laufschaufelanordnungen vorgesehen sein. Beispielsweise wird ein planes oder gewölbtes Blech an der Unterseite des Schaufelfußes derart befestigt, dass es die Austrittsöffnung des Scheibenkanals teilweise überdeckt.

Gemäß einer Ausgestaltung der Erfindung ist vorgesehen, dass die Umlenkvorrichtung insofern ein stetiges bzw. kontinuierliches Bauteil ist, als sie keine Löcher oder Perforationen für einen Durchstrom von Luft aufweist.

Die vorliegende Erfindung betrifft auch ein Verfahren zum Bereitstellen von Dichtluft in einer Turbinen-Laufschaufelanordnung, die eine Turbinenscheibe und einen Turbinen-Laufschaufelkranz umfasst, wobei Luft über in der Turbinenscheibe ausgebildete Scheibenkanäle, die jeweils im Bereich einer Schaufelfußaufnahme in einer Austrittsöffnung enden, zugeführt und in Kühlluftkanäle der Laufschaufeln des Turbinen-Laufschaufelkranzes eingeblasen wird. Es ist vorgesehen, dass aus dem Scheibenkanal austretende Luft mittels einer Umlenkvorrichtung teilweise in Richtung eines Luftkanals umgelenkt wird, über den die Luft als Dichtluft vom Schaufelfuß weg geleitet wird. Dabei kann vorgesehen sein, dass die Umlenkvorrichtung die Austrittsöffnung des Scheibenkanals teilweise überdeckt. Wenn die aus dem Scheibenkanal austretende Luft divergent ist, ist dies aber nicht notwendigerweise der Fall.

Die Erfindung wird nachfolgend unter Bezugnahme auf die Figuren der Zeichnung anhand mehrerer Ausführungsbeispiele näher erläutert. Es zeigen:
- Figur 1: eine vereinfachte schematische Schnittdarstellung eines Turbofantriebwerks, in dem die vorliegende Erfindung realisierbar ist;
- Figur 2: schematisch eine Turbinen-Laufschaufelanordnung gemäß dem Stand der Technik, die eine Turbinenscheibe und einen Turbinen-Laufschaufelkranz umfasst;
- Figur 3: ein Ausführungsbeispiel einer Turbinen-Laufschaufelanordnung, die eine Umlenkvorrichtung in Form eines konkav ausgebildeten Bauteils umfasst, die Luft in einen Luftkanal umlenkt, der zwischen dem Schaufelfuß und der Schaufelfußaufnahme ausgebildet ist;
- Figur 4: ein Ausführungsbeispiel einer Turbinen-Laufschaufelanordnung, die eine Umlenkvorrichtung in Form eines konkav ausgebildeten Bauteils umfasst, die Luft in einen Luftkanal umlenkt, der an der Vorderkante des Schaufelfußes in radialem Abstand zur Unterseite des Schaufelfußes endet;
- Figur 4A: eine Abwandlung des Ausführungsbeispiels der Figur 4, wobei die Umlenkvorrichtung in Form eines konkav ausgebildeten Bauteils die Austrittsöffnung des Scheibenkanals nicht teilweise überdeckt, jedoch von der aus dem Scheibenkanal austretenden Luft erfasst wird;
- Figur 4B: eine vergrößerte Darstellung des Bereichs der Turbinen-Laufschaufelanordnung der Figur 4A, die die Umlenkvorrichtung ausbildet;
- Figur 5: ein Ausführungsbeispiel einer Turbinen-Laufschaufelanordnung, bei der eine Umlenkvorrichtung in Form einer gewölbten, an der Unterseite des Schaufelfußes angebrachten Platte vorgesehen ist;
- Figur 6: ein Ausführungsbeispiel, das beispielhaft und schematisch verschiedene Geometrien einer integral mit dem Schaufelfuß ausgebildeten Umlenkvorrichtung darstellt;
- Figur 7: ein Ausführungsbeispiel, das beispielhaft und schematisch verschiedene Geometrien einer gesondert hergestellten und mit dem Schaufelfuß verbundenen Umlenkvorrichtung darstellt;
- Figur 8: schematisch mehrere Ausführungsvarianten für die teilweise Überdeckung der Austrittsöffnung eines Scheibenkanals durch eine Umlenkvorrichtung;
- Figur 9: ein weiteres Ausführungsbeispiel einer Turbinen-Laufschaufelanordnung unter Darstellung bestimmter geometrischer Parameter;
- Figur 10: die Turbinen-Laufschaufelanordnung der Figur 2 in einer Ansicht von vorne; und
- Figur 11: die Turbinen-Laufschaufelanordnung der Figur 4 in einer Ansicht von vorne.

Die Figur 1 zeigt schematisch ein Turbofantriebwerk 100, das eine Fanstufe mit einem Fan 10 als Niederdruckverdichter, einen Mitteldruckverdichter 20, einen Hochdruckverdichter 30, eine Brennkammer 40, eine Hochdruckturbine 50, eine Mitteldruckturbine 60 und eine Niederdruckturbine 70 aufweist.

Der Mitteldruckverdichter 20 und der Hochdruckverdichter 30 weisen jeweils eine Mehrzahl von Verdichterstufen auf, die jeweils eine Rotorstufe und eine Statorstufe umfassen. Das Turbofantriebwerk 100 der Figur 1 weist des Weiteren drei separate Wellen auf, eine Niederdruckwelle 81, die die Niederdruckturbine 70 mit dem Fan 10 verbindet, eine Mitteldruckwelle 82, die die Mitteldruckturbine 60 mit dem Mitteldruckverdichter 20 verbindet und eine Hochdruckwelle 83, die die Hochdruckturbine 50 mit dem Hochdruckverdichter 30 verbindet. Dies ist jedoch lediglich beispielhaft zu verstehen. Wenn das Turbofantriebwerk beispielsweise keinen Mitteldruckverdichter und keine Mitteldruckturbine besitzt, wären nur eine Niederdruckwelle und eine Hochdruckwelle vorhanden.

Das Turbofantriebwerk 100 weist eine Triebwerksgondel 1 auf, die eine Einlauflippe 14 umfasst und innenseitig einen Triebwerkseinlauf 11 ausbildet, der einströmende Luft dem Fan 10 zuführt. Der Fan 10 weist eine Mehrzahl von Fan-Schaufeln 101 auf, die mit einer Fan-Scheibe 102 verbunden sind. Der Annulus der Fan-Scheibe 102 bildet dabei die radial innere Begrenzung des Strömungspfads durch den Fan 10. Radial außen wird der Strömungspfad durch ein Fangehäuse 2 begrenzt. Stromaufwärts der Fan-Scheibe 102 ist ein Nasenkonus 103 angeordnet.

Hinter dem Fan 10 bildet das Turbofantriebwerk 100 einen Sekundärstromkanal 4 und einen Primärstromkanal 5 aus. Der Primärstromkanal 5 führt durch das Kerntriebwerk (Gasturbine), das den Mitteldruckverdichter 20, den Hochdruckverdichter 30, die Brennkammer 40, die Hochdruckturbine 50, die Mitteldruckturbine 60 und die Niederdruckturbine 70 umfasst. Dabei sind der Mitteldruckverdichter 20 und der Hochdruckverdichter 30 von einem Umfangsgehäuse 29 umgeben, dass innenseitig eine Ringraumfläche bildet, die den Primärstromkanal 5 radial außen begrenzt. Radial innen ist der Primärstromkanal 5 durch entsprechende Kranzoberflächen der Rotoren und Statoren der jeweiligen Verdichterstufen bzw. durch die Nabe oder mit der Nabe verbundene Elemente der entsprechenden Antriebswelle begrenzt.

Im Betrieb des Turbofantriebwerks 100 durchströmt ein Primärstrom den Primärstromkanal 5, der auch als Hauptströmungskanal bezeichnet wird. Der Sekundärstromkanal 4, auch als Nebenstromkanal, Mantelstromkanal oder Bypass-Kanal bezeichnet, leitet im Betrieb des Turbofantriebwerks 100 vom Fan 10 angesaugte Luft am Kerntriebwerk vorbei.

Die beschriebenen Komponenten besitzen eine gemeinsame Rotations- bzw. Maschinenachse 90. Die Rotationsachse 90 definiert eine axiale Richtung des Turbofantriebwerks. Eine radiale Richtung des Turbofantriebwerks verläuft senkrecht zur axialen Richtung.

Im Kontext der vorliegenden Erfindung ist die Ausgestaltung der Laufschaufelanordnung insbesondere der ersten Stufe der Hochdruckturbine 50 von Bedeutung. Die Prinzipien der vorliegenden Erfindung sind jedoch ebenso auf Laufschaufelanordnungen anderer Turbinenstufen anwendbar.

Die Figur 2 zeigt schematisch in Schnittansicht eine Turbinen-Laufschaufelanordnung, wie sie aus dem Stand der Technik bekannt ist. Die Figur 10 zeigt eine solche Anordnung in einer Ansicht von vorne. In der Figur 2 geben x die axiale Richtung und r die radiale Richtung an. In einem zylindrischen Koordinatensystem verläuft die Umfangsrichtung senkrecht zu x und r. Die axiale Richtung x kann identisch mit der Maschinenachse einer Gasturbine, in der die Erfindung realisiert ist, sein, kann hiervon jedoch auch abweichen (wenn die Laufschaufeln unter einem Winkel zur Maschinenachse in die Schaufelfußaufnahmen gesteckt sind).

Die Laufschaufelanordnung umfasst eine Turbinenscheibe 51 und einen Turbinen-Laufschaufelkranz mit Laufschaufeln 52. Die Laufschaufeln 52 umfassen jeweils einen Schaufelfuß 521 und ein Schaufelblatt 522, das in einen Hauptströmungskanal 5 der Gasturbine ragt. Über Heißgase im Hauptströmungskanal 5, die Energie auf die Schaufelblätter 522 übertragen, werden der Laufschaufelkranz und die Turbinenscheibe 51 in Rotation versetzt, wobei die Turbinenscheibe 51 um die Maschinenachse der Gasturbine (vgl. Maschinenachse 90 der Figur 1) rotiert und eine Antriebswelle antreibt.

Zur Befestigung der Laufschaufeln 52 in äquidistantem Abstand am Umfang der Turbinenscheibe 51 weist die Turbinenscheibe 51 an ihrem Umfang eine Mehrzahl von Schaufelfußaufnahmen 57 auf, die jeweils dazu dienen, einen Schaufelfuß 521 einer Laufschaufel 51 aufzunehmen. Dabei ist beispielsweise vorgesehen, dass die Schaufelfüße 521 als sogenannte "Tannenbaumfüße" ausgebildet sind, die eine Verteilung der Zentripetalkräfteaufnahme unter Fliehkraftbelastung gewährleisten. Die Schaufelfußaufnahmen 57 sind in entsprechender Weise ausgebildet. Die Schaufelfußaufnahmen 57 umfassen, wie insbesondere in der Figur 10 erkennbar ist, eine Bodenwand 510 und zwei in Umfangsrichtung beanstandete Seitenwände 511, 512, die derart strukturiert sind, dass sie die Schaufelfüße 521 formschlüssig halten.

Die Turbinenscheibe 51 weist Scheibenkanäle 53 auf, die dazu dienen, Kühlluft zur Kühlung der Laufschaufeln 52 bereitzustellen. Die Scheibenkanäle 53 enden jeweils im Bereich einer Schaufelfußaufnahme 57, nämlich in der Bodenwand 510 und bilden dort eine Austrittsöffnung 530.

Die Laufschaufeln 52 umfassen Kühlluftkanäle 54, die der Kühlung der Laufschaufeln 52 dienen. Die genaue Form der Kühlluftkanäle 54 und die Art der Kühlung sind für die vorliegende Erfindung nicht von Bedeutung. Es erfolgt beispielsweise eine Filmkühlung und/oder eine Kühlung über Konvektion. Die Kühlluftkanäle 54 gehen aus von einem Hohlraum 56, der im Schaufelfuß 521 ausgebildet ist. Aus den Scheibenkanälen 53 austretende Kühlluft 531 wird über den Hohlraum 56 in die Kühlluftkanäle 54 geleitet.

Zwischen dem Schaufelfuß 521 und der Schaufelaufnahme sind zwei Spalte 551, 552 ausgebildet, die sich jeweils zwischen der Unterseite 523 des Schaufelfußes 521 und der Schaufelfußaufnahme erstrecken. Dabei erstreckt sich der eine Spalt 551 von dem Hohlraum 56 in Richtung der Vorderkante des Schaufelfußes 521 und der andere Spalt 552 von dem Hohlraum 56 in Richtung der Hinterkante des Schaufelfußes 521. In der Vorderansicht der Figur 10 ist nur der Spalt 551 zu erkennen, der sich in Richtung der Vorderkante des Schaufelfußes 521 erstreckt.

Die Turbinen-Laufschaufelanordnung ist in axialer Richtung zwischen nichtrotierenden Strukturen 6, 8 der Gasturbine angeordnet. So befindet sich in axialer Richtung vor der Turbinen-Laufschaufelanordnung eine statische Struktur 6. Die Laufschaufelanordnung und die statische Struktur 6, beispielsweise eine Leitschaufelanordnung oder ein daran angrenzendes Teil, sind dabei durch eine Kavität 71, die sich in radialer Richtung erstreckt, voneinander getrennt. Um die Gefahr zu verringern, das Heißgase vom Hauptströmungskanal 5 in die Kavität 71 eindringen, ist eine Dichtung 61, die an den Hauptströmungskanal 5 angrenzt (sogenannte "rim seal") vorgesehen. Sofern Heißgase durch die Dichtung 61 in die Kavität 71 eindringen, besteht die Gefahr, dass solche Heißgase die Turbinenscheibe beschädigen. Ein Dichtmassenstrom wird hierbei durch eine zweite Dichtung 62 und die Leckage bzw. Dichtluft durch den Spalt zwischen Schaufelfuß 521 und Schaufelfußaufnahme kontrolliert.

Es wird darauf hingewiesen, dass gemäß der Darstellung der Figur 2 die Kühlluft durch Dralldüsen 63 in den Ringraum bzw. die Kavität 71 geführt wird. Hierbei wechselt die Kühlluft vom gehäusefesten System in das rotierende Relativsystem. Die Kühlluft strömt dann weiter in die Kühlluftbohrungen 53 der Turbinenscheibe 51. Die Verwendung von Dralldüsen 63 ist dabei lediglich optional.

In entsprechender Weise befindet sich in axialer Richtung hinter der Turbinen-Laufschaufelanordnung eine nichtrotierende Struktur 8, beispielsweise eine weitere Leitschaufelanordnung, wobei die Laufschaufelanordnung und die Struktur 8 über eine Kavität 72 voneinander getrennt sind.

Die Figur 3 zeigt ein erstes Ausführungsbeispiel einer Turbinen-Laufschaufelanordnung 50 gemäß der vorliegenden Erfindung. Im Vergleich zur Anordnung der Figur 2 ist zusätzlich eine Umlenkvorrichtung 31 vorgesehen, die die Austrittsöffnung 530 des Scheibenkanals 53 teilweise überdeckt, d.h. diese teilweise überragt. Die Umlenkvorrichtung 51 ist dabei dazu vorgesehen und ausgebildet Kühlluft 531, die aus der Austrittsöffnung 530 austritt, teilweise in Richtung eines Luftkanals 551 umzulenken, um das treibende Druckverhältnis über diesen zu erhöhen, wie durch den Pfeil 532 dargestellt.

Der Luftkanal 551 wird im betrachteten Ausführungsbeispiel durch den Spalt gebildet, der zwischen der Unterseite 523 des Schaufelfußes 521 und der Schaufelfußaufnahme, insbesondere deren Bodenwand 510 ausgebildet ist und sich dabei in axialer Richtung in Richtung der Vorderkante des Schaufelfußes 521 erstreckt. Jedoch wird darauf hingewiesen, dass alternativ in entsprechender Weise eine Umlenkvorrichtung auch derart angeordnet sein kann, dass sie Kühlluft in Richtung eines Luftkanals 552 umlenkt, der sich in Richtung der Hinterkante des Schaufelfußes 521 erstreckt. Insofern ist das dargestellte Ausführungsbeispiel nur beispielhaft zu verstehen.

Die Umlenkvorrichtung 31 ist an ihrer Unterseite 310, die der Austrittsöffnung 530 des Scheibenkanals 53 zugewandt ist, bezogen auf die Austrittsöffnung 530 konkav ausgebildet. Sie nimmt dadurch ohne großen Druckverlust einen Teil der Kühlluft auf und leitet diese verlustarm in Richtung des Luftkanals 551 um, um so das treibende Druckverhältnis zu erhöhen. Vom Luftkanal 551 tritt die Kühlluft in die Kavität 71 ein. Aufgrund der gezielten Umlenkung eines Teils der Luft mittels der Umlenkvorrichtung 31 liegt in der Kühlluftpassage 551 ein verglichen mit der in der Figur 2 dargestellten Situation erhöhter Druck vor. Dieser erhöhte Druck verhindert eine potentielle Rückströmung über den Luftkanal 551 und sichert damit eine zuverlässigere Speisung der Dichtung 61. Hierdurch wird das Risiko von Heißgaseintritt in die Kavität 71 verhindert.

Somit können über die über den Luftkanal 551 bereitgestellte Dichtluft weitere Funktionen realisiert werden. Es kann wie erläutert vorgesehen sein, dass die Dichtluft entsprechend dem Pfeil 534 der Figur 3 dazu genutzt wird, die Dichtung 61 mit Dichtluft zu beaufschlagen und hierdurch zu verhindern, dass Heißgase aus dem Hauptströmungskanal 5 die Dichtung 61 passieren können. Sofern eine solche Funktion über die Druckluft der Kühlluftpassage 551 bereitgestellt wird, kann die weitere Dichtung 62 vereinfacht ausgestaltet werden.

Ein weiteres Ausführungsbeispiel sieht vor, dass die Dichtluft aus dem Luftkanal 551 schräg in die Kavität 71 eingeblasen wird. Hierzu ist der Luftkanal 551 zumindest in dem Abschnitt, der an die Kavität 71 angrenzt, schräg zur axialen Richtung ausgerichtet. Das schräge Einblasen der Kühlluft in die Kavität führt zu einer zusätzlichen Beschleunigung der Laufschaufeln und zu einer Temperaturabsenkung der Kühlluft. Die genauen Zusammenhänge können durch die Euler-Gleichungen beschrieben werden.

Weiter kann vorgesehen sein, dass Dichtluft in entsprechender Weise in dem nach hinten verlaufenden Luftkanal 552 bereitgestellt wird, beispielsweise um nachfolgende Schaufelreihen mit Druckluft zu versorgen, wobei diese Luft auch für Kühlzwecke verwendet werden kann, wie z.B. eine Schaufelkühlung.

Die Figur 4 zeigt ein Ausführungsbeispiel einer Turbinen-Laufschaufelanordnung 50, bei dem der Luftkanal, in den durch die Umlenkvorrichtung 31 Luft umgelenkt wird, nicht durch den Spalt 551 zwischen Schaufelfuß und Schaufelfußaufnahme gebildet ist, sondern durch eine zusätzliche Passage. So ist ein weiterer Luftkanal 553 vorgesehen. Dieser verläuft in radialem Abstand zur Unterseite 523 des Schaufelfußes 521 und endet in einer Austrittsöffnung 554. Die Umlenkvorrichtung 31 ist bei diesem Ausführungsbeispiel tiefer in dem Hohlraum 56 des Schaufelfußes 521 angeordnet. Über Position und Ausrichtung der Austrittsöffnung 554 kann eine Ausrichtung der aus dem Luftkanal 553 austretenden Dichtluftströmung erfolgen.

Die Figur 11 zeigt die Anordnung der Figur 4 in einer Ansicht von vorne. Die Darstellung entspricht weitgehend der Darstellung der Figur 10. Zusätzlich ist der Luftkanal 553 dargestellt, der in einer Austrittsöffnung 554 endet.

Die Figur 4A zeigt eine Abwandlung des Ausführungsbeispiels der Figur 4. Die Figur 4B zeigt in vergrößerter Darstellung den Bereich der Umlenkvorrichtung der Figur 4A. Wie bei der Figur 4 wird in den Figuren 4A, 4B der Luftkanal, in den durch die Umlenkvorrichtung Luft umgelenkt wird, nicht durch den Spalt 551 zwischen Schaufelfuß und Schaufelfußaufnahme gebildet, sondern durch eine zusätzliche Passage 553, die in radialem Abstand zur Unterseite 523 des Schaufelfußes 521 verläuft und in einer Austrittsöffnung 554 endet.

Der Unterschied zum Ausführungsbeispiel der Figur 4 besteht in der Position der Umlenkvorrichtung. Während in der Figur 4 die Umlenkvorrichtung die Austrittsöffnung 530 des Scheibenkanals 53 teilweise überdeckt, ist dies bei den Figuren 4A, 4B nicht der Fall. So ist eine Umlenkvorrichtung 45 vorgesehen, die die Austrittsöffnung 530 nicht überdeckt, die aber noch von der divergent aus dem Scheibenkanal 53 austretenden Luft erfasst wird, wie durch die schematisch dargestellten Strömungspfade der Kühlluft 531 dargestellt ist. Um die divergent aus dem Scheibenkanal 53 austretende Luft verlustarm umlenken zu können, ist die der Kühlluft zugewandte Oberfläche 450 der Umlenkvorrichtung 45 konkav gewölbt. Dabei geht sie kontinuierlich in die radial äußere Begrenzungswand des Luftkanals 553 über. Ebenso wie in der Figur 4 ist die Umlenkvorrichtung 45 relativ tief in dem Hohlraum 56 des Schaufelfußes 521 angeordnet. Je tiefer die Anordnung im Hohlraum 56, desto eher wird die Umlenkvorrichtung 45 trotz des Fehlens einer Überdeckung der Austrittsöffnung 530 noch von Kühlluft angeströmt und kann diese entsprechend in den Luftkanal 553 umlenken.

Für einen besseren Vergleich zum Ausführungsbeispiel der Figur 4 ist die die Austrittsöffnung 530 teilweise überdeckende Umlenkvorrichtung 31 der Figur 4 in den Figuren 4A, 4B ebenfalls dargestellt. In einer Ansicht von oben und dabei entgegen der radialen Richtung überdeckt die Umlenkvorrichtung 31 teilweise die Austrittsöffnung 530.

In der Schnittdarstellung der Figur 4B ist der potentielle Überdeckungsbereich dabei durch die seitlichen Begrenzungen 91, 92 schematisch gekennzeichnet. Die am weitesten der Austrittsöffnung 530 zugewandte Nase 451 der Umlenkvorrichtung 45 befindet sich dabei außerhalb des Überdeckungsbereichs.

Bei den Ausführungsbeispielen der Figuren 3, 4, 4A und 4B ist die Umlenkvorrichtung 31, 45 als integrales Bauteil des Schaufelfußes 521 ausgebildet. Die Umlenkvorrichtung 31, 45 ist somit beispielsweise durch ein Gussverfahren oder ein spanendes Verfahren einstückig mit weiteren Komponenten der Laufschaufel 52 ausgebildet.

Die Figur 5 zeigt ein hierzu alternatives Ausführungsbeispiel einer Turbinen-Laufschaufelanordnung 50, bei dem die Umlenkvorrichtung 31 durch ein gebogenes Blech gebildet ist, das nachträglich an der Unterseite des Schaufelfußes 521 befestigt worden ist, beispielsweise durch Schweißen oder Hartlöten. Auch bei diesem Ausführungsbeispiel ragt die Umlenkvorrichtung 31 in die Luftströmung, die aus dem Scheibenkanal 53 austritt und lenkt einen Teil der Luft in Richtung eines Luftkanals 551, wobei der Luftkanal 551 im Ausführungsbeispiel der Figur 5 ebenso wie im Ausführungsbeispiel der Figur 3 durch den Spalt zwischen dem Schaufelfuß 521 und der Schaufelfußaufnahme gebildet ist. Dies ist jedoch nur beispielhaft zu verstehen. Die Umlenkvorrichtung 31 weist auf der dem Scheibenkanal 53 zugewandten Unterseite 310 eine konkave Wölbung auf. Wie noch erläutert werden wird, ist dies jedoch nicht notwendigerweise der Fall und kann die Umlenkvorrichtung im einfachsten Fall als planes Blech ausgebildet sein, das an der Unterseite 523 des Schaufelfußes 521 befestigt ist.

Es gilt für alle Ausführungsbeispiele, dass die Luftkanäle zu ihrem Ausgang hin als Düse ausgebildet sein können.

Die Figur 6 zeigt drei Ausführungsvarianten der Umlenkvorrichtung, bei denen die Umlenkvorrichtung integral mit dem Schaufelfuß 521 bzw. der Laufschaufel 52 ausgebildet ist. Wie die Umlenkvorrichtungen 31, 32, 33 illustrieren, können der radiale Abstand, der Grad der Überlappung bzw. der Überdeckung der Austrittsöffnung 530 und die Form der der Austrittsöffnung 530 zugewandten Unterseite 310, 320 variieren. Dabei kann, wie die Umlenkvorrichtung 33 illustriert, die der Austrittsöffnung 530 zugewandte Unterseite 330 plan ausgebildet sein und dabei im Wesentlichen senkrecht zur Strömungsrichtung der aus der Austrittsöffnung 530 austretenden Kühlluft verlaufen.

Die Umlenkvorrichtung 31 zeigt eine näherungsweise ideale Geometrie, die geeignet ist, verlustarm Kühlluft in die Kühlluftpassage 551 umzulenken. Sie bildet dabei eine sanft geformte, kontinuierlich in die Unterseite 532 des Schaufelfußes 521 übergehende Begrenzungsfläche 310. Die Umlenkvorrichtung 32 realisiert eine Geometrie, die vorteilhaft ist, wenn ein starkes axiales Spiel zwischen der Laufschaufel 52 und der Turbinenscheibe 51 besteht. Da die Umlenkvorrichtung 32 in radialer Richtung stärker von der Austrittsöffnung 530 beanstandet ist, und da die aus der Kühlluftbohrung 53 austretende Strömung divergent ist, kann ein ausreichender Teil der Kühlluft auch dann in die Kühlluftpassage 551 umgelenkt werden, wenn die Umlenkvorrichtung 32 weniger stark die Austrittsöffnung 530 überdeckt, wie in der Figur 6 dargestellt.

Weiter wird darauf hingewiesen, dass die Breite des Luftkanals 551, die durch den radialen Abstand zwischen der Bodenwand 510 der Schaufelfußaufnahme und der Unterseite 523 des Schaufelfußes 521 gebildet wird, in Richtung der Vorderkante des Schaufelfußes konvergiert. Die Umlenkvorrichtung 31, 32, 33 ist bei der Figur 6 jeweils an der Unterseite 532 des Schaufelfußes 521 ausgebildet.

Die Figur 7 zeigt drei entsprechende Ausführungsvarianten einer Umlenkvorrichtung 34, 35, 36, die als gesondertes Teil ausgebildet und an der Unterseite 532 des Schaufelfußes 521 befestigt ist. Wiederum können eine plane Unterseite 360 oder unterschiedlich ausgestaltete konkave Unterseiten 340, 350 realisiert sein. Es wird darauf hingewiesen, dass der Luftkanal 551 angrenzend an die Austrittsöffnung 530 des Scheibenkanals 53 radial außen durch die Umlenkvorrichtung 34, 35, 36 gebildet wird.

Die Figur 8 zeigt Ausführungsbeispiele für den Grad und die Art der Überdeckung der Austrittsöffnung 530 eines Scheibenkanals durch eine Umlenkvorrichtung. Dabei ist jeweils in einer Ansicht von oben die Austrittsöffnung 530 in der Turbinenscheibe 51 dargestellt. Eine Umlenkvorrichtung 37, 38, 39 überdeckt die Austrittsöffnung 530 jeweils teilweise. Die Begrenzungslinie kann, wie in der Figur 8 dargestellt, in der betrachteten Ansicht von oben unterschiedliche Formen aufweisen. In der oberen Darstellung ist die Begrenzungslinie 370 der Umlenkvorrichtung 37 gradlinig. Bei der mittleren Darstellung ist die Begrenzungslinie 380 der Umlenkvorrichtung 38 zur Austrittsöffnung 530 konkav. Bei der unteren Darstellung ist die Begrenzungslinie 390 der Umlenkvorrichtung 39 zur Austrittsöffnung 530 konvex.

Die genaue Form der Begrenzungslinie und der Grad der Überdeckung der Austrittsöffnung 530 hängt von den Randbedingungen ab. Einerseits ist sicherzustellen, dass das treibende Druckverhältnis im Luftkanal für die zugedachten Funktionen ausreichend erhöht wird. Andererseits darf die Kühlfunktion der Laufschaufeln nicht beeinträchtigt werden.

Wie in Bezug auf die Figuren 6 und 7 erläutert, kann in einer einfachen Ausgestaltung die Umlenkvorrichtung eine plane Oberfläche aufweisen. Damit ist allerdings der Nachteil einer eher geringeren Druckerhöhung verbunden. Durch die Ausbildung der Umlenkvorrichtung durch ein konkav geformtes Bauteil kann deutlich mehr dynamischer Druck zurückgewonnen werden, so dass das treibende Druckverhältnis stärker steigt. Die Figur 9 zeigt beispielhafte Parameter und Parameterverhältnisse, die einen geringen Druckverlust ermöglichen. Dabei kann hinsichtlich des Druckverlustes an der Umlenkvorrichtung ein Widerstandsbeiwert k < 0,2 realisiert werden.

Das Ausführungsbeispiel der Figur 9 zeigt eine Umlenkvorrichtung 3, die an ihrer am weitesten die Austrittsöffnung 530 des Scheibenkanals 53 überragenden Begrenzungslinie 301 die Austrittsöffnung 530 um die Länge d überdeckt. Die Begrenzungslinie 301 kann dabei beispielsweise entsprechend der Figur 8 ausgebildet sein. Die Länge d bestimmt maßgeblich den Anteil der Dichtluft, die in einen Luftkanal umgelenkt wird.

Der Luftkanal 55 weist eine radial äußere Begrenzung 523 auf, die durch die Unterseite 523 des Schaufelfußes 521 bzw. die konkav ausgebildete Unterseite 300 der Umlenkvorrichtung 3 gebildet ist. Er weist des Weiteren eine radial innere Begrenzung 510 auf, die durch die Bodenwand der Schaufelfußaufnahme der Turbinenscheibe 51 gebildet ist. Die radial äußere Begrenzung 523 ist an ihrem Ende, das dem Scheibenkanal 53 zugewandt ist, durch die konkave Unterseite 300 der Umlenkvorrichtung 3 gebildet. Sie weist dort einen Krümmungsradius r_o auf. Die radial innere Begrenzung des Luftkanals 55 weist an ihrem Ende, das dem Scheibenkanal 53 zugewandt ist, einen Krümmungsradius r_i zum Scheibenkanal 53 auf.

Es hat sich ergeben, dass geringe Druckverluste an der Umlenkvorrichtung 3 vorliegen, wenn die Bedingung erfüllt ist, dass r_m / w > 1, wobei w die mittlere Breite des Luftkanals im Bereich der Umlenkvorrichtung 3 (gemittelt aus den Werten w1, w2, w3 der Figur 9) und r_m der Mittelwert der beiden Krümmungsradien r_o und r_i ist.

Die vorliegende Erfindung beschränkt sich in ihrer Ausgestaltung nicht auf die vorstehend beschriebenen Ausführungsbeispiele, die lediglich beispielhaft zu verstehen sind. Beispielsweise kann alternativ vorgesehen sein, dass Kühlluft durch eine Umlenkvorrichtung in Richtung der Hinterkante des Schaufelfußes umgelenkt wird. Auch sind die dargestellten Größenverhältnisse und Flächenverläufe der Umlenkvorrichtung nur beispielhaft zu verstehen.

Des Weiteren wird darauf hingewiesen, dass die Merkmale der einzelnen beschriebenen Ausführungsbeispiele der Erfindung in verschiedenen Kombinationen miteinander kombiniert werden können. Sofern Bereiche definiert sind, so umfassen diese sämtliche Werte innerhalb dieser Bereiche sowie sämtliche Teilbereiche, die in einen Bereich fallen.

## Patentansprüche

1. Turbinen-Laufschaufelanordnung (50) für eine Gasturbine, die aufweist:
- eine Turbinenscheibe (51), die an ihrem Umfang eine Mehrzahl von Schaufelfußaufnahmen (57) aufweist,
- einen Turbinen-Laufschaufelkranz, der eine Mehrzahl von Laufschaufeln (52) aufweist, die jeweils einen Schaufelfuß (521) umfassen und die am Umfang der Turbinenscheibe (51) befestigt sind, indem die Schaufelfüße (521) in den Schaufelfußaufnahmen (57) angeordnet sind, wobei
- die Turbinenscheibe (51) Scheibenkanäle (53) zur Bereitstellung von Luft aufweist und ein Scheibenkanal (53) jeweils im Bereich einer Schaufelfußaufnahme (57) in einer Austrittsöffnung (530) endet,
- die Laufschaufeln (52) Kühlluftkanäle (54) zum Kühlen der Laufschaufeln (52) aufweisen,
- die Scheibenkanäle (53) der Turbinenscheibe (51) und die Kühlluftkanäle der Laufschaufeln (52) derart ausgebildet und angeordnet sind, dass Luft über die Scheibenkanäle (53) der Turbinenscheibe (51) den Kühlluftkanälen (54) der Laufschaufeln (52) zugeführt wird, und
- jeweils im Schaufelfuß (521) oder zwischen dem Schaufelfuß (521) und der Schaufelfußaufnahme (57) ein Luftkanal (55, 551-553) ausgebildet ist, über den Dichtluft austritt, die aus dem Scheibenkanal (53) gespeist wird,
**dadurch gekennzeichnet,**
der Schaufelfuß (521) eine Umlenkvorrichtung (3, 31-39, 45) aufweist, die dazu vorgesehen und ausgebildet ist Luft, die aus dem Scheibenkanal (53) austritt, teilweise in Richtung des Luftkanals (55, 551-553) umzulenken.

2. Turbinen-Laufschaufelanordnung nach Anspruch 1, **dadurch gekennzeichnet, dass** die Umlenkvorrichtung (3, 31-39, 45) derart angeordnet und ausgebildet ist, dass Dichtluft in Richtung der Vorderkante des Schaufelfußes (521) in den Luftkanal (55, 551, 553) umgelenkt wird.

3. Turbinen-Laufschaufelanordnung nach Anspruch 1 oder 2, **dadurch gekennzeichnet, dass** die Umlenkvorrichtung derart angeordnet und ausgebildet ist, dass Dichtluft in Richtung der Hinterkante des Schaufelfußes (521) in den Luftkanal (552) umgelenkt wird.

4. Turbinen-Laufschaufelanordnung nach einem der vorangehenden Ansprüche, **dadurch gekennzeichnet, dass** die Umlenkvorrichtung (33, 36) ein plane Fläche (330, 360) ausgebildet, an der die aus dem Scheibenkanal (53) austretende Luft umgelenkt wird.

5. Turbinen-Laufschaufelanordnung nach einem der Ansprüche 1 bis 3, **dadurch gekennzeichnet, dass** die Umlenkvorrichtung (3, 31, 32, 34, 35, 45) zumindest in dem Bereich, der von der aus dem Scheibenkanal (53) austretenden Luft erfasst wird, eine konkave Fläche (310, 320, 340, 350, 450) ausbildet, die konkav zum Scheibenkanal (53) verläuft.

6. Turbinen-Laufschaufelanordnung nach Anspruch 5, **dadurch gekennzeichnet, dass**
- der Luftkanal (55) eine radial äußere Begrenzung und eine radial innere Begrenzung aufweist, deren Abstand die Breite des Luftkanals (55) definiert,
- die radial äußere Begrenzung des Luftkanals (55) an ihrem Ende, das dem Scheibenkanal (53) zugewandt ist, durch die konkave Fläche gebildet ist und an dieser einen ersten, äußeren Krümmungsradius r_o aufweist,
- die radial innere Begrenzung des Luftkanals (55) an ihrem Ende, das dem Scheibenkanal (53) zugewandt ist, einen zweiten, inneren Krümmungsradius r_i aufweist, und
- die Beziehung erfüllt ist, dass r_m / w > 1, wobei w die mittlere Breite des Luftkanals (55) im Bereich der Umlenkvorrichtung (3, 31-39) und r_m der Krümmungsradius auf der Mittellinie zwischen dem äußeren Krümmungsradius r_o und inneren Krümmungsradius r_i ist.

7. Turbinen-Laufschaufelanordnung nach einem der vorangehenden Ansprüche, **dadurch gekennzeichnet, dass** die Umlenkvorrichtung (3, 31-39, 45) durch ein nasenförmiges Bauteil (451) gebildet ist, dessen Ende dem Scheibenkanal (53) zugewandt ist.

8. Turbinen-Laufschaufelanordnung nach einem der vorangehenden Ansprüche, **dadurch gekennzeichnet, dass** die Umlenkvorrichtung (3, 31-39) die Austrittsöffnung (530) des Scheibenkanals (53) teilweise überdeckt.

9. Turbinen-Laufschaufelanordnung nach Anspruch 8, **dadurch gekennzeichnet, dass** die Umlenkvorrichtung (37, 38, 39) in einer Ansicht von oben auf die Austrittsöffnung (530) diese entlang einer graden Begrenzungslinie (370) teilweise überdeckt und/oder diese entlang einer zur Austrittsöffnung (530) konkaven Begrenzungslinie (380) teilweise überdeckt und/oder diese entlang einer zur Austrittsöffnung (530) konvexen Begrenzungslinie (390) teilweise überdeckt.

10. Turbinen-Laufschaufelanordnung nach einem der vorangehenden Ansprüche, **dadurch gekennzeichnet, dass** der Luftkanal (55, 551, 552), in den mittels der Umlenkvorrichtung (3, 31-39) Luft umgelenkt wird, durch einen sich zwischen der Schaufelfußaufnahme und dem darin angeordneten Schaufelfuß (521) in axialer Richtung erstreckender Spalt gebildet ist, wobei die Umlenkvorrichtung (3, 31-39) an der Unterseite des Schaufelfußes (521) angeordnet ist.

11. Turbinen-Laufschaufelanordnung nach einem der vorangehenden Ansprüche, **dadurch gekennzeichnet, dass** der Luftkanal (553), in den mittels der Umlenkvorrichtung (3, 31-39, 45) Luft umgelenkt wird, durch eine Passage gebildet wird, die sich von einem Schaufelfußhohlraum (56) zu einer an der Vorderkante oder an der Hinterkante des Schaufelfußes (521) ausgebildeten Öffnung im Schaufelfuß (521) erstreckt, wobei die Umlenkvorrichtung im Schaufelfußhohlraum (56) ausgebildet ist.

12. Turbinen-Laufschaufelanordnung nach einem der vorangehenden Ansprüche, **dadurch gekennzeichnet, dass** die Umlenkvorrichtung (3, 31-33, 45) ein integraler Bestandteil des Schaufelfußes (521) ist.

13. Turbinen-Laufschaufelanordnung nach einem der Ansprüche 1 bis 11, **dadurch gekennzeichnet, dass** die Umlenkvorrichtung (34-36) ein gesondert hergestelltes Bauteil darstellt, das mit der Unterseite des Schaufelfußes (521) verbunden worden ist.

14. Verfahren zum Bereitstellen von Dichtluft in einer Turbinen-Laufschaufelanordnung, die eine Turbinenscheibe (51) und einen Turbinen-Laufschaufelkranz umfasst, wobei Luft über in der Turbinenscheibe (51) ausgebildete Scheibenkanäle (53), die jeweils im Bereich einer Schaufelfußaufnahme (57) in einer Austrittsöffnung (530) enden, zugeführt und in Kühlluftkanäle der Laufschaufeln (52) des Turbinen-Laufschaufelkranzes eingeblasen wird,
**dadurch gekennzeichnet,**
**dass** aus dem Scheibenkanal (53) austretende Luft mittels einer Umlenkvorrichtung (3, 31-39, 45) teilweise in Richtung eines Luftkanals (55, 551-553) umgelenkt wird, über den die Luft als Dichtluft vom Schaufelfuß (521) weg geleitet wird.

15. Verfahren nach Anspruch 14, **dadurch gekennzeichnet, dass** aus dem Luftkanal (551) austretende Dichtluft zur zusätzlichen Abdichtung zu einer Dichtung geleitet wird, die im Randbereich des Hauptströmungskanals (5) der Gasturbine zwischen der rotierenden Turbinen-Laufschaufelanordnung (50) und einer daran angrenzenden, nicht rotierenden Struktur (6) ausgebildet ist.
